# EUROPÄISCHE PATENTSCHRIFT

(11) **EP 2 392 753 B1**
(45) Veröffentlichungstag und Bekanntmachung des Hinweises auf die Patenterteilung: **14.10.2015**
(21) Anmeldenummer: 11004179.5
(22) Anmeldetag: 20.05.2011
(51) Int. Cl.: E05C 9/02, E05C 9/18

(54) **Fenster oder dergleichen mit einem Beschlag, Beschlag, Verfahren zum Offenfeststellen eines Fensters oder dergleichen sowie Anwendung des Verfahrens bei einem Fenster oder dergleichen**
Window or similar with a fitting, fitting, method for fixing a window or similar in an open position and application of the method with a window or similar
Fenêtre ou analogue dotée d'une ferrure, ferrure, procédé de fixation ouverte d'une fenêtre ou analogue ainsi qu'application du procédé dans une fenêtre ou analogue

(30) Priorität: 02.06.2010 DE 102010022547
(43) Veröffentlichungstag der Anmeldung: 07.12.2011
(73) Patentinhaber: ROTO FRANK AG, 70771 Leinfelden-Echterdingen (DE)
(72) Erfinder: Röder, Markus, 89173 Lonsee (DE); Beyer, Holger, 70619 Stuttgart (DE)
(74) Vertreter: Grosse, Rainer

(56) Entgegenhaltungen:
- EP-A1- 1 533 454
- WO-A1-02/14638
- DE-A1- 1 708 140
- DE-U1- 8 203 945
- DE-U1- 20 301 816

## Beschreibung

Die Erfindung betrifft einen Beschlag für ein/eine einen Blendrahmen und einen Flügelrahmen aufweisendes/aufweisende Fenster, Tür oder dergleichen, wobei der Beschlag mindestens eine Treibstange aufweist, die Betriebsstellungen und eine vorgegebene Montagestellung einnehmen kann, wobei die Montagestellung eine Position der Treibstange ist, die bei einem Einbau des Beschlags in das Fenster, die Tür oder dergleichen vorliegt und wobei jeweils in einer der mittels eines verdrehbaren Bediengriffs einstellbaren Betriebsstellungen der Treibstange ein Verriegeln, ein Öffnen in mindestens einer Öffnungsart und ein Offenfeststellen des Fensters, der Tür oder dergleichen ermöglicht ist.

Die Erfindung betrifft ferner ein Fenster, eine Tür oder dergleichen mit einem Blendrahmen, einem Flügelrahmen und einem entsprechenden Beschlag.

Fenster, Türen oder dergleichen der eingangs genannten Art sind bekannt, wie zum Beispiel aus der deutschen Offenlegungsschrift DE 1 708 140.

Ein Beschlag, der mittels eines drehbaren Bediengriffs bedient wird, ermöglicht die Einstellung verschiedener Betriebsstellungen. Hierbei wird mindestens eine Treibstange des Beschlags derart verlagert, dass ein Verriegeln des Flügelrahmens vorliegt, ein Öffnen in mindestens einer Öffnungsart, insbesondere ein Drehöffnen, ermöglicht ist und ein Offenfeststellen des Flügelrahmens erreicht wird, insbesondere um eine Spaltlüftung zu ermöglichen. Das Offenfeststellen legt den Flügelrahmen in einer Lüftungsstellung derart fest, dass keine unbeabsichtigte Flügelverlagerung erfolgt, so wie sie beispielsweise durch Winddruck bei Beschlägen ohne eine Offenfeststellmöglichkeit auftreten kann. Für das Ansteuern in die Offenfeststellung ist ein relativ großer Hub der Treibstange erforderlich, der bei Standardbeschlägen nicht immer in hinreichender Größe vorliegt. Insbesondere dann, wenn der Beschlag ein kleines Hinterdornmaß verlangt, wenn also ein Getriebe des Beschlags ein kleines Hinterdornmaß benötigt, beispielsweise bei schmalen Profilen für außen öffnende Drehflügel, sind kleinstmögliche Getriebekästen erforderlich. Diese schmale Bauform erschwert die Erzeugung eines großen Hubs der Treibstange, wobei ein entsprechend großer Hub - wie vorstehend erläutert - zum sicheren Erreichen des Offenfeststellens erforderlich ist.

Der Erfindung liegt daher die Aufgabe zugrunde, einen Beschlag bzw. ein Fenster, eine Tür oder dergleichen mit einem Blendrahmen, einem Flügelrahmen und einem Beschlag der eingangs genannten Art anzugeben, bei dem ein großer Hub für ein Offenfeststellen erzielt wird. Insbesondere sind die zur Erfindung gehörenden Beschläge auch bei den vorstehend genannten, kleinstmöglichen Bauformen (Getriebe mit kleinem Hinterdornmaß) geeignet. Demzufolge wird insbesondere ein Fenster, eine Tür oder dergleichen mit einem Beschlag zur Verfügung gestellt, dessen Getriebe mit kleinem Hinterdornmaß und großem Hub für die Ansteuerung von einer Spaltlüftung und einer Feststellschere bevorzugt bei für außen öffnende Flügel, insbesondere Drehflügel, bereitgestellt.

Diese Aufgabe wird bei einem Fenster, einer Tür oder dergleichen der eingangs genannten Art dadurch gelöst, dass die vorgegebene Montagestellung der Treibstange von den Betriebsstellungen der Treibstange derart abweicht, dass ein Differenzbetrag zwischen der Montagestellung der Treibstange und der Öffnungsstellung der Treibstange für ein Erzielen der Offenfeststellstellung der Treibstange zur Verfügung steht, sodass der Hub der Treibstange zum Erreichen der Offenfeststellstellung vergrößert ist.

Bekannte Beschläge weisen Montagestellungen der Treibstangen auf, die mit einer der Betriebsstellungen übereinstimmt. Wird ein derartiger Beschlag somit in das Fenster, die Tür oder dergleichen eingebaut, so befindet sich die Treibstange des Beschlags in einer vorgegebenen Montagestellung, die einer Betriebsstellung, zum Beispiel einer Drehöffnungsstellung (90°-Stellung des Bediengriffs) des Fensters, der Tür oder dergleichen, entspricht. Hiervon weicht die Erfindung ab, da der Beschlag bei seinem Einbau in den Flügelrahmen des Fensters, der Tür oder dergleichen eine vorgegebene Montagestellung aufweist, die nicht einer der Betriebsstellungen (zum Beispiel dem Drehöffnen) entspricht, sondern eine davon abweichende Stellung einnimmt. Dies entspricht beim vorstehend genannten Beispiel einer Position des Bediengriffs, die nicht 90° beträgt, sondern von der 90°-Stellung abweicht. Hat beispielsweise eine Bestätigungsnuss, insbesondere ein Zahnrad, eines Getriebes des Beschlags ein Vierkantloch, um mittels eines Vierkantdorns den Bediengriff kuppeln zu können, so weist das Vierkantloch der aus dem Stand der Technik bekannten Beschläge eine exakte 90°-Stellung mit horizontal und vertikal verlaufenden Lochkanten auf. Beim Gegenstand der Erfindung hat das Vierkantloch eine davon abweichende Stellung, das heißt, es liegt keine 90°-Stellung, sondern eine Schrägstellung der Lochkanten, vorzugsweise eine Stellung kleiner 90°, vor. Diese Maßnahme hat zur Folge, dass bei dem erfindungsgemäßen Fenster, der erfindungsgemäßen Tür oder dergleichen bei einer Verlagerung des Bediengriffs die Öffnungsstellung, insbesondere Drehöffnungsstellung, bereits vor der sonst üblichen dazugehörigen Betriebsstellung erreicht wird, wobei die Bedienperson hierüber jedoch nicht informiert ist. Sie wird daher den Bediengriff beispielsweise bis in die 90°-Stellung bewegen, passiert dabei jedoch schon vorher die Öffnungsstellung. Der Differenzbetrag zwischen der Montagestellung und der Öffnungsstellung steht im Zuge eines weiteren Drehens des Bediengriffs für das Erzielen der Offenfeststellstellung zur Verfügung, das heißt, der Hub der Treibstange zum Erreichen der Offenfeststellstellung ist aufgrund der Erfindung vergrößert worden. Damit ist ein sicheres Offenfeststellen, insbesondere auch bei kleinbauenden Beschlägen, ermöglicht.

Nach einer Weiterbildung der Erfindung ist vorgesehen, dass der Beschlag ein zwischen Betätigungsgriff und Treibstange wirkendes Übersetzungsgetriebe mit vergrößerter Übersetzung aufweist. "Vergrößerte Übersetzung" bedeutet, dass gegenüber herkömmlichen Beschlägen eine größere Übersetzung gewählt wird, derart, dass bei gleichem Drehwinkel des Bediengriffs beim erfindungsgemäßen Beschlag der Hub der Treibstange größer ist als bei einem herkömmlichen Beschlag. Diese Maßnahme sorgt dafür, dass zusätzlich zu den im vorhergehenden Absatz erläuterten Maßnahmen der Hub der Treibstange vergrößert wird beziehungsweise der Hub, den ein herkömmlicher Beschlag von der Verriegelungsstellung bis zur Öffnungsstellung (insbesondere 90°-Drehung) erzeugt, liegt beim erfindungsgemäßen Beschlag schon dann vor, wenn der Bediengriff aus der Verriegelungsstellung (0°) in die Montagestellung (zum Beispiel 77°) gedreht wird. Der bis zur Endstellung des Bediengriffs verbleibende Drehwinkel, also von der Montagestellung ausgehend bis zum Erreichen der Stellung für das Offenfeststellen, führt aufgrund der vergrößerten Übersetzung zu einem entsprechend großen Hub, der also einerseits von der großen Übersetzung gespeist wird und andererseits aber auch davon, dass die Montagestellung von den Betriebsstellungen abweicht.

Nach einer Weiterbildung der Erfindung ist vorgesehen, dass in einem Vormontagezustand die Montagestellung mittels eines Sicherungselements vorfixiert ist. Bei dem noch nicht eingebauten Beschlag (zum Beispiel Auslieferungszustand) wird die Montagestellung mittels des Sicherungselements fixiert. Ist der Beschlag in den Flügelrahmen des Fensters, der Tür oder dergleichen eingebaut, so wird das Sicherungselement entfernt oder die Vorfixierstellung des Sicherungselements aufgehoben, sodass ein Verlagern der Treibstange möglich wird. Die Montage des Beschlags erfolgt somit in der erfindungsgemäßen Montagestellung, die durch das Sicherungselement fixiert ist und nicht einer der Betriebsstellungen entspricht. Nach einer Weiterbildung der Erfindung ist vorgesehen, dass das Sicherungselement durch Betätigung des Beschlags lösbar ist. Ist der Beschlag in Montagestellung in den Flügelrahmen eingebaut, so lässt sich die vorgegebene, insbesondere vorfixierte Stellung dadurch verlassen, dass der Beschlag betätigt wird. Diese Betätigung erfordert insbesondere einen erhöhten Kraftaufwand, um das Lösen des Sicherungselements zu bewirken, beispielsweise um eine Sollbruchstelle, die das Sicherungselement aufweist, zu lösen.

Es ist vorteilhaft, wenn der Bediengriff in der Betriebsstellung des Verriegelns eine erste Hauptposition, insbesondere eine 0°-Position, einnimmt. Ferner ist es vorteilhaft, wenn der Bediengriff in der Betriebsstellung des Öffnens eine zweite Hauptposition, insbesondere eine 90°-Position, einnimmt. Diese beiden Betriebsstellungen liegen somit um 90° in Bezug auf die Drehung des Bediengriffs versetzt zueinander. Durch die Verlagerung des Bediengriffs aus der 0°-Position in die 90°-Position wird ein entsprechender Hub der Treibstange durchlaufen.

Insbesondere ist von Vorzug, wenn die Öffnungsart ein Drehöffnen des Flügelrahmens ist. Grundsätzlich sind verschiedene Öffnungsarten bei einem Flügelrahmen bekannt, dies kann beispielsweise das erwähnte Drehöffnen, jedoch auch ein Kippöffnen sein.

Vorzugsweise ist ferner vorgesehen, dass der Bediengriff in der Betriebsstellung des Offenfeststellens mittels einer entsprechenden Offenfeststellvorrichtung eine dritte Hauptposition, insbesondere eine 135°-Position, einnimmt. Zusammenfassend ist bei dem erläuterten Ausführungsbeispiel also festzustellen, dass in der 0°-Position des Bediengriffs ein Verriegeln vorliegt, dass in der 90°-Position des Bediengriffs eine Drehöffnungsstellung vorliegt und dass in der 135°-Position des Bediengriffs eine Offenfeststellung vorliegt. Insbesondere ist nach einem bevorzugten Ausführungsbeispiel der Erfindung vorgesehen, dass die Montagestellung zwischen der Betriebsstellung des Verriegelns und der Betriebsstellung des Öffnens liegt. In der Montagestellung weist der Bediengriff eine Zwischenposition auf, die zwischen den Hauptpositionen, insbesondere zwischen der ersten und der zweiten Hauptposition liegt, also zwischen der Verriegelungsstellung und der Öffnungsstellung, insbesondere Drehöffnungsstellung.

In Bezug auf den Bediengriff ergibt sich dann vorzugsweise die Situation, dass er in der Montagestellung eine Position im Bereich von 50° bis 85°, insbesondere bei etwa 77° einnimmt, das heißt, die Montagestellung liegt zwischen der 0°-Position (Verriegeln) und der 90°-Position (Öffnen). Insbesondere bedeutet dies, dass dann, wenn die Montagestellung beispielsweise bei 77° Bediengriff-Position vorliegt, bis zur 135°-Position ein Winkel von 58° zur Verfügung steht, sodass ein hinreichend großer Hub für die Betätigung der Offenfeststelleinrichtung zur Verfügung steht. Im Vergleich zum Stand der Technik liegt somit ein größerer Drehwinkel des Bediengriffs und damit ein längerer Hub der Treibstange vor. Da im Stand der Technik die Öffnungsposition bei 90° und die Offenfeststellposition bei 135° vorliegt, stehen demzufolge nur 45° Drehwinkel und ein entsprechend kleinerer Hub der Treibstange zur Verfügung.

Die Erfindung betrifft ferner ein Verfahren zum Bereitstellen eines für ein Offenfeststellen ausreichend großen Hubs mittels einer Treibstange eines Beschlags für ein Fenster, eine Tür oder dergleichen, gemäß einem Fenster, einer Tür oder dergleichen, so wie vorstehend erwähnt oder gemäß eines Beschlags, ebenfalls so wie vorstehend erwähnt, wobei die Treibstange mittels eines aus einer Anfangstellung in eine Endstellung drehbaren Bediengriffs aus einer Betriebsstellung des Verriegelns in eine Betriebsstellung des Öffnens in mindestens einer Öffnungsart und dann in eine Betriebsstellung des Offenfeststellens verlagerbar ist, wobei die Treibstange die Betriebsstellungen und eine vorgegebene Montagestellung einnehmen kann und die Montagestellung eine Position der Treibstange ist, die bei einem Einbau des Beschlags in das Fenster, die Tür oder dergleichen vorliegt, wobei der Beschlag mit einer Montagestellung verwendet wird, die von den Betriebsstellungen derart abweicht, dass ein Differenzbetrag zwischen der Montagestellung der Treibstange und der Öffnungsstellung der Treibstange für ein Erzielen der Offenfeststellstellung zur Verfügung steht, sodass der Hub der Treibstange zum Erreichen der Offenfeststellstellung vergrößert ist.

Auf die daraus resultierenden Vorteile wurde vorstehend bereits eingegangen. Nach einer Weiterbildung der Erfindung sind die folgenden, weiteren Schritte vorgesehen: Vergrößern des Hubs der Treibstange durch Verwendung einer vergrößerten Übersetzung eines zwischen Bediengriff und Treibstange liegenden Übersetzungsgetriebes des Beschlags, derart, dass aus der Betriebsstellung des Verriegelns die Betriebsstellung des Öffnens mit einem kleineren Drehwinkel des Bediengriffs bis in eine Zwischenposition erreicht wird, als bei nicht vergrößerter Übersetzung, sowie Nutzen des von der Zwischenposition bis zur Endstellung verbleibenden Drehwinkels zum Erzeugen eines vergrößerten Hubs der Treibstange zum Betätigen einer das Offenfeststellen bewirkenden Einrichtung des Beschlags. Die erwähnte, vergrößerte Übersetzung ist dadurch gegeben, dass das Übersetzungsgetriebe im Vergleich zu einem üblichen Übersetzungsgetriebe ein größeres Übersetzungsverhältnis aufweist, das heißt, ein gleichgroßer Drehwinkel des Bediengriffs bei der erfindungsgemäßen Anordnung und bei der Anordnung gemäß dem Stand der Technik führt bei der Erfindung zu einem größeren Hub der Treibstange als bei dem bekannten Beschlag. Demzufolge wird in der Zwischenposition bereits ein großer Hub der Treibstange erreicht, sodass der verbleibende Drehwinkel bis zur Endstellung für die Betätigung der Offenfeststelleinrichtung zur Verfügung steht, wobei aufgrund der vergrößerten Übersetzung nicht nur ein vergrößerter Drehwinkel und damit ein vergrößerter Hub gewonnen ist, sondern der Hub durch das größere Übersetzungsverhältnis zusätzlich noch einer entsprechenden Vergrößerung unterliegt.

Nach einer Weiterbildung der Erfindung ist vorgesehen, dass die Anfangstellung die erste Hauptposition und dass die Endstellung die dritte Hauptposition des Bediengriffs ist. Die erste Hauptposition ist die Verriegelungsstellung, die dritte Hauptposition ist die Offenfeststell-Stellung.

Eine Weiterbildung sieht vor, dass in der Zwischenposition des Bediengriffs die Treibstange eine Stellung annimmt, die das Öffnen des Flügelrahmens zulässt.

Die Erfindung betrifft ferner die Anwendung des Verfahrens bei einem Fenster, einer Tür oder dergleichen, so wie vorstehend beschrieben.

Die Zeichnungen veranschaulichen die Erfindung anhand eines Ausführungsbeispiels, und zwar zeigt:
- Figur 1: einen Abschnitt eines Beschlags für ein Fenster, eine Tür oder dergleichen, wobei der Beschlag in einen Flügelrahmen des Fensters, der Tür oder dergleichen eingebaut ist/wird und eine Betriebsstellung aufweist,
- Figur 2: eine der Figur 1 entsprechende Darstellung in einer Montagestellung des Beschlags,
- Figur 3: eine der Figur 1 entsprechende Darstellung in einer weiteren Betriebsstellung des Beschlags,
- Figur 4: eine der Figur 1 entsprechende Darstellung in einer weiteren Betriebsstellung des Beschlags und
- Figur 5: einen Abschnitt des Beschlags, der ein Offenfeststellen des Flügelrahmens ermöglicht.

Die Figur 1 zeigt einen Abschnitt eines Beschlags 1, der einem Flügelrahmen eines Fensters zugeordnet ist. Das Fenster, das neben dem Flügelrahmen auch einen Blendrahmen aufweist, ist der Einfachheit halber jedoch in den Figuren dieser Anmeldung nicht dargestellt.

Der Beschlag 1 weist eine Stulpschiene 2 und eine Treibstange 3 auf, die mittels eines Getriebes 4 des Beschlags 1 in Richtung des Doppelpfeiles 5 verlagerbar ist. Das Getriebe 4 besitzt ein Übersetzungsgetriebe 6 in Form eines Zahnradelements 7, dessen Zähne 8 mit Zähnen 9 einer Zahnstange 10 der Treibstange 3 kämmen. Das Zahnradelement 7 ist drehbar gelagert und drehfest mit einem Bediengriff 11 gekuppelt. Die Kupplung erfolgt mittels eines Vierkantstabs 12, der in eine Vierkantaufnahme des Bediengriffs 11 und in einer Vierkantaufnahme 13 des Zahnradelements 7 eingreift.

Die Treibstange 3 ist mit einer Verriegelungseinrichtung 14 des Beschlags 1 gekuppelt, derart, dass ein an der Treibstange 3 befestigtes Zahnstangensegment 15 Zähne 16 aufweist, die mit Zähnen 17 eines Zahnradsegments 18 kämmen, wobei das Zahnradsegment 18 drehbar um eine Drehachse 19 in der Verriegelungseinrichtung 14 gelagert ist und einen Riegel 20 aufweist. Insgesamt ist hierdurch eine Schwenkriegelanordnung 21 geschaffen, die mittels der Treibstange 3 betätigbar ist.

Die Stulpschiene 2 und die Treibstange 3 setzen sich im durch 22 gekennzeichneten Bereich der Figur 1 im Bereich 23 der Figur 5 fort. Da es sich bei dem Beschlag 1 um ein sehr langes Element handelt, konnte dieses nicht auf einer Figur insgesamt abgebildet werden, das heißt, die Figuren 1 und 5 sind zusammengesetzt zu lesen. In Figur 5 ist erkennbar, dass die Stulpschiene 2 und die Treibstange 3 zu einer Offenfeststelleinrichtung 24 führen, deren Konstruktion für die Erfindung nicht von Bedeutung ist und daher hier nicht im Detail beschrieben werden soll. Deutlich wird aus dem Vorstehenden vielmehr, dass mittels einer Betätigung des Bediengriffs 1 die Treibstange 3 entlang des Doppelpfeils 5 verlagerbar ist, wobei in Abhängigkeit von der Drehstellung des Bediengriffs 11 der Riegel 20 ein- oder ausgefahren wird und - ebenfalls in Abhängigkeit von der Winkelstellung des Bediengriffs 11 - die Offenfeststellungseinrichtung 24 in Funktion tritt. Auf diese Art und Weise ist es möglich, den nicht dargestellten Flügelrahmen des nicht dargestellten Fensters zu verriegeln beziehungsweise zu entriegeln, wobei in der Entriegelungsstellung ein Entriegeln des Flügelrahmens, insbesondere ein Drehöffnen des Flügelrahmens, ermöglicht ist und ferner die Möglichkeit besteht, den Bediengriff 11 in eine Drehwinkelstellung zu bringen, in der die Offenfeststelleinrichtung 24 in Funktion tritt und den Flügelrahmen in einer Öffnungsstellung fixiert, derart, dass eine Lüftungsstellung, insbesondere eine Spaltlüftungsstellung, vorliegt. Diese Fixierung der Spaltlüftungsstellung verhindert, dass durch Winddruck oder dergleichen der Flügelrahmen seine Öffnungsposition verändert.

Ein Vergleich der Figuren 1 bis 4 lässt unterschiedliche Stellung des Bediengriffs 11 erkennen. In Figur 1 weist ein Winkel α, der zwischen der Längserstreckung der Treibstange 3 und der Längserstreckung des Bediengriffs 11 eingeschlossen ist, den Wert 0° auf. Diese 0°-Position des Bediengriffs 11 stellt eine erste Hauptposition dar, in der die Treibstange 3 beziehungsweise der Beschlag 1 eine Betriebsstellung "Verriegeln" einnimmt. In der Figur 1 ist diese Verriegelungsstellung dadurch erkennbar, dass der Riegel 20 seine ausgefahrene Position einnimmt, sodass er mit nicht dargestellten Gegenriegelelementen des Blendrahmens des Fensters, der Tür oder dergleichen zusammenwirken kann. Der Flügelrahmen ist daher verriegelt.

Die Figur 3 lässt erkennen, dass eine Bedienperson den Bediengriff 11 betätigt hat, und zwar in eine Stellung α = 90°. Diese Stellung stellt eine zweite Hauptposition des Bediengriffs 11 dar, die eine Betriebsstellung "Öffnen" der Treibstange 3 beziehungsweise des Beschlags 1 herbeiführt. Bei der Betriebsstellung "Öffnen" handelt es sich insbesondere um ein "Drehöffnen", das heißt, der Flügelrahmen des Fensters, der Tür oder dergleichen lässt sich drehöffnen. In dieser Stellung ist selbstverständlich der Riegel 20 der Verriegelungseinrichtung 14 eingefahren, so wie dies aus der Figur 3 ersichtlich ist.

Wird von der Bedienperson der Bediengriff 11 in die Stellung gemäß Figur 4 bewegt, bei der der Winkel α den Wert 135° aufweist, so liegt eine dritte Hauptposition der Treibstange 3 beziehungsweise des Beschlags 1 vor, wobei die Treibstange 3 mittels des Übersetzungsgetriebes 6 derart weit verlagert worden ist, dass die Offenfeststelleinrichtung 24 (Figur 5) in Aktion getreten ist, derart, dass eine vorgegebene Offenstellung des Flügelrahmens fixiert wird, sodass eine fixierte Spaltlüftung stattfindet. Wie dies im Einzelnen die Offenfeststelleinrichtung 24 in Zusammenspiel mit dem Flügelrahmen bewirkt, soll hier nicht näher ausgeführt werden, da derartige Offenfeststelleinrichtungen 24 grundsätzlich bekannt sind und auch deren Funktionsweise bekannt ist. Die Stellung des Bediengriffs 11 gemäß Figur 1 (α = 0°) stellt eine Anfangstellung des Bediengriffs 11 dar; die aus der Figur 4 hervorgehende Stellung (α = 135°) stellt eine Endstellung des Bediengriffs 11 dar. Zwischen Anfangstellung und Endstellung lässt sich der Bediengriff 11 verschwenken, wodurch die vorstehend erläuterten Funktionen ausgeführt werden.

Nunmehr soll auf eine Stellung des Bedienhebels 11 eingegangen werden, wie sie sich aus der Figur 2 ergibt. Diese Stellung stellt eine Zwischenposition dar, die zwischen der ersten Hauptposition und der zweiten Hauptposition liegt. In dieser Zwischenposition des Bediengriffs 11 nimmt die Treibstange 3 beziehungsweise der Beschlag 1 eine Montagestellung ein. Sie kennzeichnet demzufolge eine Position, die beim Einbau des Beschlags 1 in das nicht dargestellte Fenster, die nicht dargestellte Tür oder dergleichen vorliegt. Der Bediengriff 11 weist in der Montagestellung eine Position im Bereich von α = 50° bis α = 85°, insbesondere α = 77°, auf. In der Figur 2 ist die bevorzugte Stellung α = 77° dargestellt. Bei der Montage des Beschlags 1 ist bevorzugt zunächst der Bediengriff 11 nicht montiert, jedoch ist auch mit oder ohne Bediengriff 11 gemäß Figur 2 erkennbar, dass sich die Vierkantaufnahme 13 des Zahnradelements 7 nicht in einer Stellung befinden, in der ihre Kanten horizontal beziehungsweise vertikal verlaufen, sondern geneigt verlaufen. Die Montagestellung des Beschlags 1 ist vorzugsweise mittels eines Sicherungselements vorfixiert. Der Beschlag wird in dieser mittels des Sicherungselements vorfixierten Stellung ausgeliefert und dann montiert. Anschließend wird gegebenenfalls der Bediengriff 11 montiert. Er weist die Stellung gemäß Figur 2 auf. Danach wird durch erhöhte Kraftaufwendung am Bediengriff 11 das Sicherungselement gelöst, zum Beispiel eine Sollbruchstelle zerstört, wodurch die Treibstange 3 anschließend mit normalem Kraftaufwand mittels des Bediengriffs 11 verlagerbar ist.

Die Zwischenposition des Bediengriffs 11 beziehungsweise die Montagestellung der Treibstange 3 beziehungsweise des Anschlags 1 weist folgende Besonderheit auf. Wird der Beschlag 1 in der Montagestellung montiert, so entspricht dies der Montage in Öffnungsstellung des Flügelrahmens des Fensters, der Tür oder dergleichen, das heißt, bereits in der Zwischenposition des Bediengriffs 11, insbesondere α = 77°, ist eine Öffnung des Flügelrahmens möglich. Dies wiederum bedeutet, dass der Drehwinkel aus der Zwischenposition bis in die Endposition gemäß Figur 4 nicht wie üblich 45° (von 90° bis 135°) ist, sondern größer. Bei α = 77° für die Zwischenposition ergibt sich von dort aus ein Drehwinkel von 58° bis in die Endstellung. Dieser Drehwinkel von 58° führt zu einem entsprechenden Hub der Treibstange 3, mit der Folge, dass ein relativ großer Hub für das Betätigen der Offenfeststelleinrichtung 24 zur Verfügung steht. Dieser Hub ist größer als bei bekannten Beschlägen.

Insbesondere wird ferner derart vorgegangen, dass gegenüber bekannten Beschlägen das Übersetzungsverhältnis des Übersetzungsgetriebes 6 vergrößert wird, das heißt, es wird eine Getriebe 4 eingesetzt, dass - gegenüber normalen bekannten Beschlägen - eine größere Übersetzung mit sich bringt, derart, dass bei gleichem Verschwenkwinkel des Bediengriffs 11 die Treibstange 3 einen größeren Hub ausführt. Bisher wurde im Stand der Technik zum Beispiel derart vorgegangen, dass bei einer Verlagerung des Bediengriffs 11 von 0° bis in die Position 90° die Treibstange 3 ein Hub von 18 mm durchführt. Aufgrund des größeren Übersetzungsverhältnisses werden 18 mm Hub von der Treibstange 3 schon erreicht, wenn der Bediengriff 11 von der Stellung α = 0° bis in die Stellung α = 77° gedreht wird. Wird der Bediengriff 11 bei der Erfindung dann von der Zwischenposition, also α = 77°, auf 90° gedreht, so kommen noch 3 mm Hub hinzu, sodass insgesamt von α = 0° bis α = 90° die Treibstange 3 einen Hub von 21 mm durchläuft. Im Stand der Technik bringt ein Schwenkwinkel des Bediengriffs 11 von 90° auf 135° 9 mm. Dieser Weg reicht für die Offenfeststelleinrichtung 11, die vorzugsweise als Feststellschere ausgebildet sein kann, nicht aus, um eine hinreichend sichere Festlegung des Flügelrahmens zu gewährleisten. Aufgrund der Erfindung ergibt sich durch die größere Übersetzung, dass zwischen 90° und 135° ein Hub entsteht, der um 1,5 mm größer gegenüber dem Stand der Technik ist. Es werden also 3 mm von α = 0° bis α = 90° gewonnen und hinzu kommt ein Zusatzhub von 1,5 mm von 90° bis 135°. Aus alledem wird deutlich, dass gegenüber den bekannten Beschlägen ein zusätzlicher Hub von 4,5 mm erreicht wird. Für die Betätigung der Offenfeststelleinrichtung 24 stehen im Stand der Technik 9 mm zur Verfügung. Bei der Erfindung steht ein Hub von 13,5 mm (von α = 77° bis α = 135°) für die Offenfeststelleinrichtung 24 zur Verfügung, was ausreicht, die Feststellschere einwandfrei zu bedienen und den Flügelrahmen einwandfrei festzulegen.

Es soll ferner erwähnt werden, dass die Bedienperson von der Besonderheit, nämlich die vorgegebene Montagestellung der Treibstange derart, dass sie von den Betriebsstellungen abweicht und von dem vergrößerten Übersetzungsverhältnis keine Kenntnis erhält. Da die Montage des Beschlags nur von dem Monteur durchgeführt wird, weiß nur dieser, dass die vorfixierte Montagestellung existiert, welche abweicht von der sonst üblichen 90°-Stellung. Ist einmal die Montagestellung aufgehoben, beispielsweise insbesondere durch Zerstören der Sollbruchstelle des Sicherungselements, so ist nicht mehr ohne Weiteres erkennbar, dass eine erfindungsgemäße Ausgestaltung vorliegt. Auch merkt der normale Benutzer nichts von der Erfindung bei einer Einstellung der Öffnungsstellung des Beschlags. Er kennt die 77°-Stellung nicht und denkt nur in den Hauptpositionen, nämlich 0° (verriegelt), 90° (Öffnen) und 135° (Offenfeststellen). Deshalb wird er den Bediengriff zum Öffnen bis in die 90°-Stellung bewegen und nicht in die eigentlich für das Öffnen hinreichende Stellung von α = 77°.

Die Erfindung eignet sich insbesondere für Fenster, Türen oder dergleichen mit schmalen Profilen, vorzugsweise für außen öffnende Drehflügel, wobei Getriebe mit kleinsten Getriebekästen und damit kürzestem Hinterdornmaß eingesetzt werden. Als Besonderheit der Erfindung ist zu erwähnen, dass eine Winkelabweichung des Vierkantlochs (Vierkantaufnahme 13) der Nuss (Zahnradelement 7) bei der Montage des Beschlags 1 vorliegt, also nicht die bisher übliche vertikale/horizontale Stellung der Kanten der Vierkantaufnahme, sondern eine entsprechende Schrägstellung. Die erfindungsgemäßen Getriebe 1 werden daher mit dieser Schrägstellung ausgeliefert. Aufgrund der Erfindung werden die Endlagen des Gesamthubs nach dem Einbau verschoben in Richtung auf die Spaltlüftungsstellung. Vorzugsweise ist zwecks Erreichens eines Hubs von vorzugsweise etwa 32 mm (31,5 mm) auch eine höhere Getriebeübersetzung gewählt.

Ferner ist zu erwähnen, dass in der Zwischenposition der Figur 2 der Riegel 20, der insbesondere als Hakenriegel ausgebildet ist, seine eingefahrene Position einnimmt. In der zweiten Hauptposition der Figur 3 bleibt der Riegel 20 in der eingefahrenen Stellung. Insbesondere ist zu erwähnen, dass der Riegel 20 in der dritten Hauptposition (Spaltlüftungsstellung beziehungsweise Offenfeststellstellung) die eingefahrene Stellung annimmt beziehungsweise in dieser versenkten Stellung verbleibt, sodass kein Anstoßen an den Blendrahmen, Hängenbleiben, Verletzungsrisiko oder Ähnliches möglich ist und sich eine bessere Optik einstellt.

## Patentansprüche

1. Beschlag für ein/eine einen Blendrahmen und einen Flügelrahmen aufweisendes/ aufweisende Fenster, Tür oder dergleichen, wobei der Beschlag (1) mindestens eine Treibstange (3) aufweist, die Betriebsstellungen und eine vorgegebene Montagestellung einnehmen kann, wobei die Montagestellung eine Position der Treibstange (3) ist, die bei einem Einbau des Beschlags (1) in das Fenster, die Tür oder dergleichen vorliegt und wobei jeweils in einer der mittels eines verdrehbaren Bediengriffs (11) einstellbaren Betriebsstellungen der Treibstange (3) ein Verriegeln, ein Öffnen in mindestens einer Öffnungsart und ein Offenfeststellen des Fensters, der Tür oder dergleichen ermöglicht ist, **dadurch gekennzeichnet, dass** die vorgegebene Montagestellung der Treibstange (3) von den Betriebsstellungen der Treibstange (3) derart abweicht, dass ein Differenzbetrag zwischen der Montagestellung der Treibstange (3) und der Öffnungsstellung der Treibstange (3) für ein Erzielen der Offenfeststellstellung der Treibstange (3) zur Verfügung steht, sodass der Hub der Treibstange (3) zum Erreichen der Offenfeststellstellung vergrößert ist.

2. Beschlag nach Anspruch 1, **dadurch gekennzeichnet, dass** der Beschlag (1) ein zwischen Bediengriff (11) und Treibstange (3) wirkendes Übersetzungsgetriebe (6) mit vergrößerter Übersetzung aufweist.

3. Beschlag nach einem der vorhergehenden Ansprüche, **dadurch gekennzeichnet, dass** in einem Vormontagezustand die Montagestellung mittels eines Sicherungselements vorfixiert ist.

4. Beschlag nach Anspruch 3 , **dadurch gekennzeichnet, dass** das Sicherungselement durch Betätigung des Beschlags (1) lösbar ist.

5. Beschlag nach einem der vorhergehenden Ansprüche, **dadurch gekennzeichnet, dass** der Bediengriff (11) in der Betriebstellung des Verriegelns eine erste Hauptposition, insbesondere eine 0°-Position, einnimmt.

6. Beschlag nach Anspruch 5 , **dadurch gekennzeichnet, dass** der Bediengriff (11) in der Betriebstellung des Öffnens eine zweite Hauptposition, insbesondere eine 90°-Position, einnimmt.

7. Beschlag nach einem der vorhergehenden Ansprüche, **dadurch gekennzeichnet, dass** die Öffnungsart ein Drehöffnen des Flügelrahmens ist.

8. Beschlag nach einem der vorhergehenden Ansprüche, **dadurch gekennzeichnet, dass** der Bediengriff (11) in der Betriebstellung des Offenfeststellens eine dritte Hauptposition, insbesondere eine 135°-Position, einnimmt.

9. Beschlag nach einem der vorhergehenden Ansprüche, **dadurch gekennzeichnet, dass** die Montagestellung zwischen der Betriebstellung des Verriegelns und der Betriebstellung des Öffnens liegt.

10. Beschlag nach Anspruch 6 , **dadurch gekennzeichnet, dass** der Bediengriff in der Montagestellung eine Zwischenposition einnimmt, die zwischen den Hauptpositionen, insbesondere zwischen der ersten und der zweiten Hauptposition liegt.

11. Beschlag nach einem der vorhergehenden Ansprüche, **dadurch gekennzeichnet, dass** der Bediengriff in der Montagestellung eine Position im Bereich von 50° bis 85°, insbesondere bei etwa 77°, einnimmt.

12. Fenster, Tür oder dergleichen mit einem Beschlag nach einem oder mehreren der vorhergehenden Ansprüche.

13. Verfahren zum Bereitstellen eines für ein Offenfeststellen ausreichend großen Hubs mindestens einer Treibstange (3) eines Beschlags (1) nach einem oder mehreren der Ansprüche 1 bis 11 für ein Fenster, eine Tür oder dergleichen nach Anspruch 12, wobei die Treibstange (3) mittels eines aus einer Anfangsstellung bis in eine Endstellung drehbaren Bediengriffs (11) aus einer Betriebsstellung des Verriegelns in eine Betriebsstellung des Öffnens in mindestens einer Öffnungsart und dann in eine Betriebsstellung des Offenfeststellens verlagerbar ist, wobei die Treibstange die Betriebsstellungen und eine vorgegebene Montagestellung einnehmen kann und die Montagestellung eine Position der Treibstange ist, die bei einem Einbau des Beschlags in das Fenster, die Tür oder dergleichen vorliegt, wobei der Beschlag mit einer Montagestellung verwendet wird, die von den Betriebsstellungen derart abweicht, dass ein Differenzbetrag zwischen der Montagestellung der Treibstange (3) und der Öffnungsstellung der Treibstange (3) für ein Erzielen der Offenfeststellstellung zur Verfügung steht, sodass der Hub der Treibstange (3) zum Erreichen der Offenfeststellstellung vergrößert ist.

14. Verfahren nach Anspruch 13, **gekennzeichnet durch** folgende Schritte:
- Vergrößern des Hubs der Treibstange (3) **durch** Verwendung einer vergrößerten Übersetzung eines zwischen Bediengriff (11) und Treibstange (3) liegenden Übersetzungsgetriebes (6) des Beschlags (1), derart, dass aus der Betriebstellung des Verriegelns die Betriebstellung des Öffnens mit einem kleineren Drehwinkel des Bediengriffs (11) bis in eine Zwischenposition erreicht wird, als bei nicht vergrößerter Übersetzung,
- Nutzen des von der Zwischenposition bis zur Endstellung verbleibenden Drehwinkels zum Erzeugen eines vergrößerten Hubs der Treibstange (3) zum Betätigen einer das Offenfeststellen bewirkenden Einrichtung des Beschlags (1).

15. Verfahren nach einem der Ansprüche 13 oder 14 , **dadurch gekennzeichnet, dass** die Anfangstellung die erste Hauptposition und dass die Endstellung die dritte Hauptposition des Bediengriffs (11) ist.

16. Verfahren nach Anspruch 14, **dadurch gekennzeichnet, dass** in der Zwischenposition des Bediengriffs die Treibstange (3) eine Stellung einnimmt, die das Öffnen des Flügelrahmens zulässt.

17. Anwendung des Verfahrens nach einem der Ansprüche 13 bis 16 bei einem Fenster, einer Tür oder dergleichen nach Anspruch 12.

## Claims

1. A fitting for a window, door or the like that has a blind frame and a sash, wherein the fitting (1) has at least one drive rod (3), which can assume operating positions and a predetermined assembly position, wherein the assembly position is a position of the drive rod (3), which is present upon installation of the fitting (1) into the window, the door or the like, and wherein a locking, an opening in at least one opening type and a fixed open position of the window, the door or the like is made possible in each case in one of the operating positions of the drive rod (3), which can be adjusted by means of a rotatable operating handle (11), **characterized in that** the predetermined assembly position of the drive rod (3) differs from the operating positions of the drive rod (3) such that a difference between the assembly position of the drive rod (3) and the open position of the drive rod (3) is available for attaining the fixed open position of the drive rod (3), so that the stroke of the drive rod (3) for attaining the fixed open position is increased.

2. The fitting according to claim 1, **characterized in that** the fitting (1) has a transmission (6) comprising an increased transmission ratio, which acts between operating handle (11) and drive rod (3).

3. The fitting according to any one of the preceding claims, **characterized in that**, in a preassembly state, the assembly position is prefixed by means of a securing element.

4. The fitting according to claim 3, **characterized in that** the securing element can be released by operating the fitting (1).

5. The fitting according to any one of the preceding claims, **characterized in that**, in the operating position of locking, the operating handle (11) assumes a first main position, in particular a 0° position.

6. The fitting according to claim 5, **characterized in that**, in the operating position of opening, the operating handle (11) assumes a second main position, in particular a 90° position.

7. The fitting according to any one of the preceding claims, **characterized in that** the opening type is a rotational opening of the sash.

8. The fitting according to any one of the preceding claims, **characterized in that**, in the operating position of the fixed open position, the operating handle (11) assumes a third main position, in particular a 135° position.

9. The fitting according to any one of the preceding claims, **characterized in that** the assembly position is located between the operating position of locking and the operating position of opening.

10. The fitting according to claim 6, **characterized in that**, in the assembly position, the operating handle assumes an intermediate position, which is located between the main positions, in particular between the first and the second main position.

11. The fitting according to any one of the preceding claims, **characterized in that**, in the assembly position, the operating handle assumes a position in the range of between 50° and 85°, in particular at approximately 77°.

12. A window, door or the like, comprising a fitting according to any one or a plurality of the preceding claims.

13. A method for providing a stroke, which is sufficient for a fixed open position, of at least one drive rod (3) of a fitting (1) according to any one or a plurality of claims 1 to 11 for a window, a door or the like according to claim 12, wherein the drive rod (3) can be displaced from an operating position of locking into an operating position of opening in at least one opening type and then into an operating position of the fixed open position by means of an operating handle (11), which can be rotated from an initial position into a final position, wherein the drive rod can assume the operating positions and a predetermined assembly position, and the assembly position is a position of the drive rod, which is present upon installation of the fitting into the window, the door or the like, wherein the fitting is used with an assembly position, which differs from the operating positions such that a difference between the assembly position of the drive rod (3) and the open position of the drive rod (3) is available for attaining the fixed open position, so that the stroke of the drive rod (3) for attaining the fixed open position is increased.

14. A method according to claim 13, **characterized by** the following steps:
- increasing the stroke of the drive rod (3) by using an increased transmission ratio of a transmission (6) of the fitting (1) located between operating handle (11) and drive rod (3) such that, from the operating position of locking, the operating position of opening into an intermediate position is attained by means of an angle of rotation of the operating handle (11), which is smaller than in the case of a transmission ratio, which is not increased,
- using the angle of rotation that remains from the intermediate position to the final position to create an increased stroke of the drive rod (3) for operating an arrangement of the fitting (1), which effects the fixed open position.

15. The method according to any one of claims 13 or 14, **characterized in that** the initial position is the first main position and that the final position is the third main position of the operating handle (11).

16. The method according to claim 14, **characterized in that**, in the intermediate position of the operating handle, the drive rod (3) assumes a position, which allows the opening of the sash.

17. A use of the method according to any one of claims 13 to 16 in the case of a window, a door or the like according to claim 12.

## Revendications

1. Ferrure pour une fenêtre, une porte ou une structure similaire comportant un dormant et un châssis d'ouvrant, la ferrure (1) comportant au moins une tringle (3), qui peut adopter des positions de fonctionnement et une position de montage prédéfinie, ladite position de montage étant une position de la tringle (3) qui existe lors du montage de la ferrure (1) sur la fenêtre, sur la porte ou sur une structure similaire et dont un verrouillage, une ouverture dans au moins un des types d'ouverture et un blocage de la position d'ouverture de la fenêtre, de la porte ou d'une structure similaire sont respectivement possibles dans une des positions de fonctionnement de la tringle (3) réglables à l'aide d'une poignée de commande (11) tournante, **caractérisée en ce que** la position de montage prédéfinie de la tringle (3) diverge des positions de fonctionnement de la tringle (3) de telle manière qu'une valeur différentielle soit disponible entre la position de montage de la tringle (3) et la position d'ouverture de la tringle (3) pour cibler la position de blocage de la position d'ouverture de la tringle (3), de sorte que la course de la tringle (3) pour atteindre la position de blocage de la position d'ouverture soit agrandie.

2. Ferrure selon la revendication 1, **caractérisée en ce que** la ferrure (1) comporte un engrenage de transmission (6) opérant entre la poignée de commande (11) et la tringle (3) avec un rapport de transmission accru.

3. Ferrure selon l'une des revendications précédentes, **caractérisée en ce que** la position de montage soit préfixée à l'aide d'un élément de sécurité dans un état de prémontage.

4. Ferrure selon la revendication 3, **caractérisée en ce que** l'élément de sécurité soit déblocable par l'actionnement de la ferrure (1).

5. Ferrure selon l'une des revendications précédentes, **caractérisée en ce que** la poignée de commande (11) adopte en position de fonctionnement de verrouillage une première position principale, notamment une position de 0°.

6. Ferrure selon la revendication 5, **caractérisée en ce que** la poignée de commande (11) adopte en position de fonctionnement d'ouverture une deuxième position principale, notamment une position de 90°.

7. Ferrure selon l'une des revendications précédentes, **caractérisée en ce que** le type d'ouverture soit une ouverture par pivotement du châssis de l'ouvrant.

8. Ferrure selon l'une des revendications précédentes, **caractérisée en ce que** la poignée de commande (11) adopte, en position de fonctionnement de blocage de la position d'ouverture, une troisième position principale, notamment une position de 135°.

9. Ferrure selon l'une des revendications précédentes, **caractérisée en ce que** la position de montage soit située entre la position de fonctionnement de verrouillage et la position de fonctionnement d'ouverture.

10. Ferrure selon la revendication 6, **caractérisée en ce qu'**en position de montage, la poignée de commande adopte une position intermédiaire située entre les positions principales, notamment entre la première et la deuxième position principale.

11. Ferrure selon l'une des revendications précédentes, **caractérisée en ce qu'**en position de montage, la poignée de commande adopte une position dans une plage de 50° à 85°, notamment une position d'environ 77°.

12. Fenêtre, porte ou structure similaire avec une ferrure, selon l'une ou plusieurs des revendications précédentes.

13. Procédé de mise en oeuvre, pour le blocage de la position d'ouverture, d'une course suffisamment grande d'au moins une tringle (3) d'une ferrure (1) selon l'une ou plusieurs des revendications 1 à 11 pour une fenêtre, une porte ou une structure similaire selon la revendication 12, la tringle (3) pouvant être déplacée - à l'aide d'une poignée de commande (11) qui peut tourner d'une position de départ à une position de fin de course - d'une position de fonctionnement de verrouillage dans une position de fonctionnement d'ouverture dans au moins un type d'ouverture et ensuite dans une position de fonctionnement de blocage de la position d'ouverture, ladite tringle pouvant adopter les positions de fonctionnement et une position de montage prédéfinie, et dont la position de montage soit une position de la tringle qui existe lors du montage de la ferrure sur la fenêtre, sur la porte ou sur une structure similaire, la ferrure étant utilisée avec une position de montage, qui diverge des positions de fonctionnement de telle manière qu'une valeur différentielle soit disponible entre la position de montage de la tringle (3) et la position d'ouverture de la tringle (3) pour cibler la position de blocage de la position d'ouverture, de sorte que la course de la tringle (3) pour atteindre la position de blocage de la position d'ouverture soit agrandie.

14. Procédé selon la revendication 13, **caractérisé par** les étapes suivantes :
- agrandissement de la course de la tringle (3) par l'utilisation d'un rapport de transmission accru d'un engrenage de transmission (6) de la ferrure (1) situé entre la poignée de commande (11) et la tringle (3), de sorte que, de la position de fonctionnement de verrouillage, la position de fonctionnement d'ouverture puisse être atteinte avec un plus petit angle de rotation de la poignée de commande (11) jusqu'à une position intermédiaire, que pour un rapport de transmission non accru,
- utilisation de l'angle de rotation restant entre la position intermédiaire et la position finale pour générer une course agrandie de la tringle (3) pour actionner un dispositif de la ferrure (1) qui permet le blocage de la position d'ouverture.

15. Procédé selon l'une des revendications 13 ou 14, **caractérisé en ce que** la position de départ soit la première position principale et que la position finale soit la troisième position principale de la poignée de commande (11).

16. Procédé selon la revendication 14, **caractérisé en ce qu'**en position intermédiaire de la poignée de commande, la tringle (3) soit dans une position qui permette l'ouverture du châssis de l'ouvrant.

17. Application du procédé, selon l'une des revendications 13 à 16, sur une fenêtre, sur une porte ou sur une structure similaire selon la revendication 12.
